# FASCICULE DE BREVET EUROPEEN

(11) **EP 2 010 359 B1**
(45) Date de publication et mention de la délivrance du brevet: **11.11.2009**
(21) Numéro de dépôt: 07731917.6
(22) Date de dépôt: 20.04.2007
(51) Int. Cl.: B24B 39/04

(54) **DISPOSITIF DE TEST DES OUTILS D'USINAGE DE VILEBREQUIN**
KURBELMASCHINENWERKZEUGPRÜFVORRICHTUNG
CRANKSHAFT MACHINE TOOL TEST DEVICE

(30) Priorité: 21.04.2006 FR 0603550
(43) Date de publication de la demande: 07.01.2009
(73) Titulaire: Renault SAS, 92100 Boulogne Billancourt (FR)
(72) Inventeur: GARCIA ARANDA, Lucia, F-92500 Rueil-malmaison (FR); MASSUE, Nicolas, F-75009 Paris (FR); YVENAT, Gilles, F-78180 Montigny-le-bretonneux (FR)
(86) Numéro de dépôt international: PCT/FR2007/051142
(87) Numéro de publication internationale: WO 2007/122348

(56) Documents cités:
- FR-A1- 2 607 920

## Description

L'invention concerne le domaine de l'usinage par galetage, par exemple des portées cylindriques de vilebrequins. L'invention concerne notamment un dispositif de test des outils de galetage.

Un dispositif de contrôle de l'intégrité des rouleaux et des contres-rouleaux au cours d'une opération de roulage de vilbrequin est décrit dans le document FR-A-2 607 920.

Les machines de galetage permettent la réalisation des congés de chaque côté d'une portée cylindrique d'un vilebrequin. Chaque portée cylindrique d'un vilebrequin est pressée d'une part entre deux galets et d'autre part entre deux roues de support, disposées à l'opposé des galets. L'axe de rotation des galets est incliné par rapport à l'axe de rotation du vilebrequin, les galets s'appuyant de chaque côté de la portée cylindrique d'un vilebrequin. La pression exercée par les galets permet le galetage des congés de chaque côté d'une portée cylindrique d'un vilebrequin. Une roue d'appui exerce une force de pression sur les galets qui sont maintenus en place par une cage. Les galets roulent à la fois sur la portée de vilebrequin et sur la roue d'appui, lorsque le vilebrequin est mis en rotation. La mise en rotation du vilebrequin est réalisée par la machine de galetage qui comprend des moyens de maintien et d'entraînement du vilebrequin.

L'opération de galetage des vilebrequins est très coûteuse. Afin de réduire le coût de l'opération, l'optimisation des outils est nécessaire pour garantir ou améliorer la durée de vie des outils et une usure stable des outils. D'une part, l'usure des outils doit être contrôlée pour garantir la qualité d'usinage et d'autre part la durée de vie de l'outil est optimisée pour rentabiliser l'outil au maximum et conserver une qualité minimum de galetage.

Un problème technique concerne la réalisation des tests sur les outils de galetage. En effet pour garantir une durée de vie plus stable et plus importante, des essais de durée de vie sont nécessaires. De même les éventuelles modifications réalisées sur les outils de galetage nécessitent au moins une validation avant que ces outils soient utilisés dans une chaîne d'usinage. Actuellement les essais réalisés sur les outils de galetage, nécessitent qu'une étape de validation préliminaire soit réalisée dans une chaîne de production. L'agencement de la chaîne de production doit donc être modifié ce qui est pénalisant en terme de productivité. De plus la mise en oeuvre des tests nécessite une reconfiguration de la chaîne de production qui est très longue à mettre en oeuvre, d'autant plus que plusieurs tests différents sont souvent nécessaires. D'autre part les essais sont réalisés sur des vilebrequins qui sont perdus pour la vente. Le nombre de vilebrequins perdus est d'autant plus important que les vilebrequins se dégradent beaucoup plus vite que les outils de galetage et que plusieurs vilebrequins sont nécessaires pour tester l'usure complète d'un jeu d'outils de galetage. Ces essais des outils de galetage sont donc doublement pénalisant pour la productivité.

La présente invention a pour objet de pallier plusieurs inconvénients de l'art antérieur en créant un dispositif de test des outils de galetage des vilebrequins permettant de réaliser le test sans utiliser de vilebrequin, le test étant réalisé indépendamment de la chaîne d'usinage.

Cet objectif est atteint grâce un dispositif de test des outils de galetage, pour une machine de galetage, réalisé conformément à la revendication 1, et des réalisations particulières conformément aux sous-revendications 2 à 5.

L'invention, ses caractéristiques et ses avantages apparaîtront plus clairement à la lecture de la description faite en référence aux figures référencées ci-dessous :
- la figure 1 représente une vue en coupe d'un exemple de dispositif de test selon l'invention sur lequel s'appuient des outils de galetage ;
- la figure 2 représente une vue partielle en coupe d'un exemple de bagues de roulement selon l'invention ;
- la figure 3 représente une vue partielle en coupe d'un exemple de bagues de roulement selon l'invention.

L'invention va à présent être décrite en référence aux figures précédemment citées. Le dispositif (1) de test, selon l'invention est représenté sur la figure 1, en appui sur des galets (2) et sur des roues (4) de support. Une seule roue (4) de support par portée cylindrique est représentée, mais les machines de galetage comprennent généralement un boîtier de support comportant deux roues de support par portée cylindrique. Les roues (4) de support sont en liaison rotation avec la machine de galetage, autour de leur axe (43). Les galets (2) sont maintenus en place par une cage non représentée. Des roues (3) d'appui exercent une force de pression contre les galets (2). Les roues (3) d'appui sont en liaison rotation avec la machine de galetage, autour de leur axe (31). Le dispositif (1) de test selon l'invention est entraîné en rotation, selon son axe (10) de rotation, par la machine de galetage, par exemple selon un système de pointe et de contre pointe. Le dispositif (1) de test comprend par exemple un logement (51) disposé symétriquement autour de l'axe (10) de rotation, pour recevoir une pointe de support. D'autre part, un dispositif (5) d'entraînement est par exemple vissé par une tige filetée (54) dans un logement (52) fileté du dispositif (1) de test, disposé autour de son axe (10) de rotation. Le dispositif (5) d'entraînement reçoit par exemple une pointe d'entraînement dans un logement (53) disposé autour de l'axe (10) de rotation du dispositif (1) de test.

Dans une variante de réalisation les extrémités de l'arbre son filetées pour être fixées à la machine de galetage.

Le dispositif de test (1) comprend des chemins (22) de roulement à galets, réalisés symétriquement par rapport à l'axe (10) de rotation du dispositif (1) de test. Ces chemins (22) de roulement à galets sont en appui sur les galets (2) de la machine de galetage. Les chemins (22) de roulement à galets (2) ont des positions déterminées correspondant à celles des congés de raccordement réalisés sur un vilebrequin, dans la machine de galetage, ces positions étant repérées relativement à un plan perpendiculaire à l'axe (10) de rotation du dispositif (1) de test. En considérant une section selon un plan passant par l'axe (10) de rotation du dispositif (1) de test, les chemins (22) de roulement à galets (2) comportent un profil en arrondi pour accueillir les galets (2). Le profil en arrondi des chemins (22) de roulement à galets (2) apparaît notamment sur chacune des figures 1, 2 et 3. La matière dans laquelle sont réalisés les bagues (20, 21) de roulement sur lesquelles sont réalisés les chemins (22) de roulement à galets (2), est de dureté identique à celle de la matière utilisée pour réaliser les roues (3) d'appui de la machine de galetage. Le diamètre (D22) des chemins (22) de roulement à galets (2) est choisi identique au diamètre de la portée cylindrique usinée dans la machine. L'avantage par rapport à l'utilisation d'un vilebrequin pour réaliser un test des galets (2), est que les chemins (22) de roulement à galets selon l'invention ne sont pas destinés à être déformés par les galets (2). Les galets (2) subissant une pression similaire à la pression dans les conditions d'usinage, l'usure des galets (2) ou de la roue (3) d'appui sera identique. Un chemin (22) de roulement à galets permettra le test d'usure complet d'au moins un jeu de galets (2) associés à une roue (3) d'appui. Dans un exemple de test, la machine de galetage entraîne le dispositif (1) de test selon l'invention, jusqu'à ce qu'un galet (2) ou la roue (3) d'appui ou la bague (20) de roulement pour les galets se brise. Les bagues (20, 40) de roulement sont facilement démontables et sont par exemple remplacées avant le début d'un test.

Le dispositif (1) de test selon l'invention comprend des chemins (42) de roulement pour les roues (4) de support. Ces chemins (42) de roulement sont en appui sur les roues (4) de support de la machine de galetage. Les chemins (42) de roulement pour les roues (4) de support ont des positions déterminées, correspondant à celles des portées cylindriques du vilebrequin usiné dans la machine de galetage, ces positions étant repérées relativement à un plan perpendiculaire à l'axe (10) de rotation du dispositif (1) de test. Les chemins (42) de roulement pour les roues (4) de support ont une forme cylindrique dont l'axe de symétrie correspond à l'axe (10) de rotation du dispositif (1) de test. Le profil des chemins (42) de roulement pour les roues (4) de support dans une section selon un plan passant par l'axe (10) de rotation du dispositif (1) est donc un profil droit. Ce profil apparaît notamment sur chacune des figures 1, 2 et 3.

Le dispositif (1) de test selon la présente invention, comporte des moyens de fixation et d'entraînement par la machine de galetage, identiques à ceux d'un vilebrequin ou s'adaptant à tout type de machine de galetage. De plus le dispositif (1) de test comporte des chemins (22, 42) de roulement positionnés en face des outils de galetage, ce qui permet au dispositif (1) de test selon l'invention d'être positionné dans tout type de machine de galetage, pour le test de la machine. Des outils et des machines de galetage sont par exemple décrit dans les documents suivants :
- la demande de brevet US 2002/0020202 décrit, par exemple, plusieurs outils de galetage associés à des cages de maintien en flottement des galets ;
- le brevet US 6,253,590 décrit, par exemple, différents mode de réalisation d'un outil de galetage, comportant une partie supérieure supportant les galets dans une cage et une partie inférieure comportant deux roues de support de la portée cylindrique à usiner ;
- la demande de brevet WO 2005/063438 décrit, par exemple, une machine de galetage comprenant deux bras disposés de part et d'autre de la portée de vilebrequin et un roue de guidage axial pour éviter une collision entre les outils de galetage et des éléments du vilebrequin ;

L'utilisation du dispositif (1) de test selon l'invention permet donc la réalisation de tests de nombreuses configurations, indépendamment de la chaîne de production. Les configurations de test ne sont pas figées. La réalisation de tests nombreux et variés est ainsi facilitée. Des modifications pour des améliorations des outils de tests sont donc facilitées. L'amélioration des outils de test concerne par exemple la garanti d'une durée de vie plus stable et plus importante des outils de galetage. Le dispositif (1) de test selon l'invention dont la structure sera détaillée par la suite, est réalisable avec des éléments simples et bon marché et de plus le dispositif (1) de test est fabriqué et puis monté dans une machine de galetage, indépendamment de la chaîne de fabrication des vilebrequins. Les tests sont par exemple réalisés sur une machine annexe, en dehors de la chaîne de production des vilebrequins. Grâce au dispositif de test selon l'invention, aucun vilebrequin n'est nécessaire par exemple pour tester la durée de vie ou la vitesse d'usure des outils de galetage. De plus un test complet nécessite un seul dispositif (1) de test selon l'invention. La lubrification est réalisée de la même façon que pour le galetage d'un vilebrequin. Les dimensions du dispositif (1) de test selon l'invention, étant voisines de celles d'un vilebrequin, les conditions pour les tests sont identiques aux conditions dans lesquelles le galetage d'un vilebrequin est réalisé.

Un mode de réalisation du dispositif (1) de test représenté à la figure 1 va maintenant être décrit. Le dispositif (1) de test est adapté à un outil de galetage d'un vilebrequin comportant une ou plusieurs portées cylindriques, pour lequel les outils de galetage d'une portée cylindrique, sont testés simultanément ou successivement.

Un arbre (6) principal d'axe de révolution identique à l'axe (10) de rotation du dispositif (1) de test se prolonge par deux extrémités filetées (61) ou est lié à des pièces rapportées comprenant des extrémités filetées. L'arbre principal a un diamètre (D2) supérieur au diamètre (D1) de ses extrémités (61). Le diamètre des parties filetées s'adapte à des écrous (7, 8, 9) de serrage.

Une collerette (62) ou un épaulement est disposé sur l'arbre (6) principal. Des bagues (20, 40) de roulement sont disposées sur l'arbre (6) principal. Les bagues (20, 40) sont montées serrées sur l'arbre (6) principal. Les bagues (20, 40) de roulement sont en appui contre l'épaulement (62). L'épaulement (62) permet un appui axial des bagues (20, 40) de roulement. Les éléments (20, 40) de roulement sont ainsi rendus solidaires de l'arbre (6) principal. L'épaulement est réalisé en bout d'arbre ou par la collerette.

Un écrou (7) réalise le serrage des bagues (20, 40) de roulement d'un côté de l'arbre (6) principal et un double écrou (8, 9) réalise le serrage des bagues (20, 40) de roulement de l'autre côté de l'arbre (6).

Comme représenté à la figure 1, le chemin (22) de roulement à galets (2) est réalisé selon un diamètre (D22) supérieur à celui du diamètre (D42) du chemin (42) de roulement pour les roues (4) de support. Les bagues (20) de roulement pour les galets (2), sont réalisées symétriques pour faciliter leur fabrication. Ainsi cette bague (20) de roulement sert autant pour un galet situé à droite que pour un galet situé à gauche, voire pour deux galets.

Un mode de réalisation, prévoit l'utilisation de pièces déjà existantes. Ainsi les bagues (20) de roulement pour les galets (2) sont réalisées par des roues (3) d'appui de la machine de galetage et les bagues (40) de roulement pour les roues (4) de support, sont réalisées par des entretoises dont le diamètre extérieur est inférieur ou égal au diamètre extérieur latéral des roues (3) d'appui. Ce mode de réalisation a l'avantage d'utiliser des pièces déjà existantes, ce qui permet une réalisation du dispositif (1) de test selon l'invention immédiate, ne nécessitant pas l'usinage de nouvelles pièces, à l'exception de l'arbre (6) principal. Dans ce mode de réalisation, la bague (20) de roulement pour les galets (2), qui est une roue d'appui, aura donc une vitesse d'usure quasiment identique à la roue (3) d'appui de la machine de galetage. Un test de durée de vie des outils de galetage se termine par exemple, par l'écaillage d'un galet (2) ou d'une roue (3) d'appui. De plus ce mode de réalisation dans lequel des roues (3) d'appui sont utilisées comme éléments de roulement pour les galets (2) permet d'assurer la compatibilité avec la machine de galetage, concernant la dureté et la taille des éléments (20) de roulement.
Dans une variante de réalisation, comme représenté à la figure 2, les bagues (20, 40) de roulement sont maintenues solidaires en rotation de l'arbre (6) principal par une clavette (11). L'arbre (6) principal est associé à une ou plusieurs clavettes (11). Les clavettes sont utilisées, pour un arbre supportant un nombre important de dispositifs de roulement.

Dans une variante de réalisation, comme représenté à la figure 3, les bagues (21) de roulement pour les galets (2) ne comportent qu'un chemin de roulement à galets (2). Une entretoise (12) de positionnement est combinée aux bagues (41, 21) de roulement pour ajuster la position des chemins (22, 42) de roulement.

Dans une variante de réalisation, comme représenté à la figure 3, le chemin (42) de roulement pour les roues (4) de support est situé à la même hauteur que la partie basse de le chemin de roulement (22) pour les galets (2). La bague de roulement (21) comprend un diamètre (D22) identique au diamètre (D42) de la bague (41) de roulement pour les roues (4) de support.

Le dispositif (1) de test, représenté à la figure 1, est adapté à la machine de galetage et permet de tester le galetage simultanément d'une pluralité de portées cylindriques, mais le dispositif (1) de test selon l'invention est aussi adapté au test des outils de galetage pour une seule portée cylindrique de vilebrequin.

## Revendications

1. Dispositif de test des outils de galetage, pour une machine de galetage de vilebrequins comportant un nombre déterminé de portées cylindriques, la machine comprenant des galets destinés à rouler sur des zones à galeter des portées cylindriques, des roues (3) d'appui exerçant des pressions sur lesdits galets (2) et des couples de roues (4) de support destinées à supporter les portées cylindriques à l'opposé desdits galets (2),
**caractérisé en ce qu'**il comprend des moyens (51 52, 53, 54, 5) de maintien et d'entraînement dans la machine de galetage qui fait se mouvoir le dispositif (1) de test en rotation selon un axe (10) de rotation, et un arbre (6) principal qui supporte et auquel sont solidarisées en rotation:
- des bagues (20, 21) de roulement pour les galets (2) comportant chacune au moins un chemin (22) de roulement à galets qui vient contre l'un desdits galets et qui est de symétrie de révolution autour de l'axe (10) de rotation du dispositif (1), avec un profil comportant un arrondi, un chemin (22) de roulement à galets étant associé à chaque galet de la machine de galetage, et
- des bagues (40, 41) de roulement pour les roues (4) de support formant chacune un chemin (42) de roulement cylindrique qui vient contre lesdites roues de support, un chemin (42) de roulement cylindrique étant associé à chaque couple de roues (4) de support de la machine de galetage.

2. Dispositif de test selon la revendication 1, **caractérisé en ce que** l'arbre (6) principal comprend un épaulement de positionnement dune bague (20, 21 40, 41) de roulement venant en butée contre l'épaulement.

3. Dispositif de test selon l'une des revendications 1 et 2, **caractérisé en ce que** les bagues (20, 21 40, 41) de roulement comportent une rainure axiale permettant leur liaison avec une clavette (11) de renforcement du maintien en rotation, disposée dans une rainure de arbre (6) principal.

4. Dispositif de test selon l'une des revendications 1 à 3, **caractérisé en ce que** les bagues de roulement pour les galets (2) sont réalisées chacune par une roue d'appui identique à celles de la machine de galetage.

5. Dispositif de test selon l'une des revendications 1 à 4, **caractérisé en ce que** les moyens (51, 52, 53, 54, 5) de maintien et d'entraînement dans la machine de galetage comprennent:
- un alésage (51) disposé à une première extrémité (61) de l'arbre principal symétriquement à l'axe (10) de rotation du dispositif de test, destiné à recevoir une première pointe d'entraînement,
- un trou (52) fileté disposé à une deuxième extrémité (61) de l'arbre principal disposé symétriquement autour de l'axe (10) de rotation du dispositif de test, destiné à recevoir une tige (54) filetée d'un dispositif (5) d'entraînement,
- le dispositif (5) d'entraînement comprenant du côté opposé à la tige filetée, un alésage (53) coaxial avec disposé l'axe (10) de rotation du dispositif (1) de test, destiné à recevoir une deuxième pointe d'entraînement.

## Claims

1. Test device for roller burnishing tools, for a machine for roller burnishing crankshafts comprising a determined number of cylindrical journals, the machine comprising rollers intended to roll on regions to be roller burnished of the cylindrical journals, bearing wheels (3) exerting pressures on said rollers (2) and pairs of support wheels (4) intended to support the cylindrical journals on the opposite side to said rollers (2),
**characterized in that** it comprises retaining and drive means (51, 52, 53, 54, 5) in the roller burnishing machine which moves the test device (1) rotationally about an axis (10) of rotation, and a main shaft (6) which supports and to which are rotationally secured:
- rolling rings (20, 21) for the rollers (2) each comprising at least one rolling track (22) with rollers which comes into contact with one of said rollers and which has a symmetry of revolution about the axis (10) of rotation of the device (1), with a profile including a rounded portion, a rolling track (22) with rollers being associated with each roller of the roller burnishing machine, and
- rolling rings (40, 41) for the support wheels (4) each forming a cylindrical rolling track (42) which comes into contact with said support wheels, a cylindrical rolling track (42) being associated with each pair of support wheels (4) of the roller burnishing machine.

2. Test device according to Claim 1, **characterized in that** the main shaft (6) comprises a shoulder for positioning a rolling ring (20, 21, 40, 41) which comes up against the shoulder.

3. Test device according to either of Claims 1 and 2, **characterized in that** the rolling rings (20, 21, 40, 41) comprise an axial groove by means of which they can be connected with a key (11) providing reinforced retention in terms of rotation, said key being arranged in a groove in the main shaft (6).

4. Test device according to one of Claims 1 to 3, **characterized in that** the rolling rings for the rollers (2) are each formed by a bearing wheel which is identical to those of the roller burnishing machine.

5. Test device according to one of Claims 1 to 4, **characterized in that** the retaining and drive means (51, 52, 53, 54, 5) in the roller burnishing machine comprise:
- a bore (51) arranged at a first end (61) of the main shaft symmetrically to the axis (10) of rotation of the test device and intended to receive a first drive centre,
- a threaded hole (52) arranged at a second end (61) of the main shaft arranged symmetrically about the axis (10) of rotation of the test device and intended to receive a threaded rod (54) of a drive device (5),
- the drive device (5) comprising, on the side directed away from the threaded rod, a bore (53) which is coaxial with the axis (10) of rotation of the test device (1) and intended to receive a second drive centre.

## Patentansprüche

1. Vorrichtung zum Test der Rollierwerkzeuge für eine Maschine zum Rollieren von Kurbelwellen, die eine bestimmte Anzahl von zylindrischen Auflagern aufweisen, wobei die Maschine Rollen, die dazu bestimmt sind, auf zu rollierenden Zonen der zylindrischen Auflager zu rollen, Auflageräder (3), die Drücke auf die Rollen (2) ausüben, und Paare von Stützrädern (4) aufweist, die dazu bestimmt sind, die zylindrischen Auflager entgegengesetzt zu den Rollen (2) zu stützen,
**dadurch gekennzeichnet, dass** sie Einrichtungen (51, 52, 53, 54, 5) für den Halt und den Antrieb in der Rolliermaschine, die die Testvorrichtung (1) um eine Drehachse (10) in Drehung versetzt, und eine Hauptwelle (6) aufweist, die trägt und mit der in Drehung fest verbunden sind:
- Laufringe (20, 21) für die Rollen (2), die je mindestens eine Rollen-Laufbahn (22) aufweisen, die gegen eine dieser Rollen anliegt und die um die Drehachse (10) der Vorrichtung (1) drehsymmetrisch ist, mit einem eine Abrundung aufweisenden Profil, wobei jeder Rolle der Rolliermaschine eine Rollen-Laufbahn (22) zugeordnet ist, und
- Laufringe (40, 41) für die Stützräder (4), die je eine zylindrische Laufbahn (42) formen, die gegen die Stützräder anliegt, wobei jedem Paar von Stützrädern (4) der Rolliermaschine eine zylindrische Laufbahn (42) zugeordnet ist.

2. Testvorrichtung nach Anspruch 1, **dadurch gekennzeichnet, dass** die Hauptwelle (6) eine Positionierschulter eines Laufrings (20, 21, 40, 41) enthält, der gegen die Schulter in Anschlag kommt.

3. Testvorrichtung nach einem der Ansprüche 1 und 2, **dadurch gekennzeichnet, dass** die Laufringe (20, 21, 40, 41) eine axiale Nut aufweisen, die ihre Verbindung mit einem Keil (11) zur Verstärkung des Halts in Drehung erlaubt, der in einer Nut der Hauptwelle (6) angeordnet ist.

4. Testvorrichtung nach einem der Ansprüche 1 bis 3, **dadurch gekennzeichnet, dass** die Laufringe für die Rollen (2) je von einem Auflagerad gleich denjenigen der Rolliermaschine gebildet werden.

5. Testvorrichtung nach einem der Ansprüche 1 bis 4, **dadurch gekennzeichnet, dass** die Einrichtungen (51, 52, 53, 54, 5) für den Halt und den Antrieb in der Rolliermaschine enthalten:
- eine Bohrung (51), die an einem ersten Ende (61) der Hauptwelle symmetrisch zur Drehachse (10) der Testvorrichtung angeordnet ist, dazu bestimmt, eine erste Antriebsspitze aufzunehmen,
- ein Gewindeloch (52), das an einem zweiten Ende (61) der Hauptwelle angeordnet ist, die symmetrisch um die Drehachse (10) der Testvorrichtung angeordnet ist, dazu bestimmt, eine Gewindestange (54) einer Antriebsvorrichtung (5) aufzunehmen,
- wobei die Antriebsvorrichtung (5) auf der der Gewindestange entgegengesetzten Seite eine Bohrung (53) koaxial zur Drehachse (10) der Testvorrichtung (1) aufweist, die dazu bestimmt ist, eine zweite Antriebsspitze aufzunehmen.
